# EUROPÄISCHE PATENTSCHRIFT

(11) **EP 3 127 856 B1**
(45) Veröffentlichungstag und Bekanntmachung des Hinweises auf die Patenterteilung: **01.01.2020**
(21) Anmeldenummer: 16177465.8
(22) Anmeldetag: 01.07.2016
(51) Int. Cl.: B66F 9/075, B66F 9/22

(54) **HYDRAULISCHES ENERGIESPARENDES STEUERUNGSSYSTEM FÜR GABELSTAPLER SOWIE VERFAHREN ZUR SENKUNG DES BETRIEBSENERGIEVERBRAUCHS FÜR GABELSTAPLER**
HYDRAULIC ENERGY SAVING CONTROL SYSTEM FOR FORKLIFT AND METHOD FOR LOWERING THE OPERATING ENERGY CONSUMPTION FOR FORKLIFT TRUCKS
SYSTEME DE COMMANDE HYDRAULIQUE A ECONOMIE D'ENERGIE POUR CHARIOT DE MANUTENTION ET PROCEDE DE REDUCTION DE LA CONSOMMATION D'ENERGIE POUR CHARIOT DE MANUTENTION

(30) Priorität: 07.08.2015 CN 201510481173; 07.08.2015 CN 201520591654 U
(43) Veröffentlichungstag der Anmeldung: 08.02.2017
(73) Patentinhaber: Linde Material Handling GmbH, 63743 Aschaffenburg (DE)
(72) Erfinder: Greenman, Clayton, Torfaen, NP4 8PY (GB); Walker, Mark, Xiamen, 361009 (CN); Fenghua, Shi, Xiamen, 361009 (CN); Haihui, Lian, Xiamen, 361009 (CN)
(74) Vertreter: Patentship Patentanwaltsgesellschaft mbH

(56) Entgegenhaltungen:
- EP-A2- 2 657 178
- DE-A1- 10 012 389
- DE-A1-102012 103 733

## Beschreibung

### TECHNISCHES GEBIET

Die vorliegende Erfindung betrifft das Gebiet der Gabelstapler, insbesondere ein hydraulisches energiesparendes Steuerungssystem für Gabelstapler sowie ein Verfahren zur Senkung des Betriebsenergieverbrauchs für Gabelstapler.

### STAND DER TECHNIK

Gabelstapler werden umfassend in Fabriken, Lagern, Bahnhöfen, Häfen und anderen Örtlichkeiten verwendet und dienen hauptsächlich dem Beladen und Entladen, dem Transport, der Stapelung und der Stapelentnahme von Gütern bei Einsatz der Gabelstapler über kurze Distanz. Bei dem Betrieb eines Gabelstaplers wird durch Zusammenwirken der Lenkvorrichtung und des Betriebsventils des Gabelstaplers eine Reihe von Operationen ausgeführt. Gegenwärtig wird bei Gabelstaplern normalerweise eine Zahnradpumpe zur Versorgung der Lenkvorrichtung und des Betriebsventils mit Öl verwendet. Die Besonderheit der betreffenden Zahnradpumpe besteht darin, dass die Menge der Ölausgabe festgelegt ist und sich immer im Zustand mit hohem Ausstoß befindet. Allerdings weist das Betriebsventil des Gabelstaplers nur bei der Durchführung von Hebeoperationen einen hohen Flussmengenbedarf auf und erst dann entsteht die Anforderung an besondere Leistung und ein besonderes Drehmoment des Motors. Dies bedeutet, dass das Betriebsventil des Gabelstaplers während anderer Einsatzoperationen keinen hohen Flussmengenbedarf aufweist und für den Motor während der überwiegenden Zeit die genannte Leistung und der entsprechende Verbrauch nicht erforderlich wären. Bei Gabelstaplern nach dem Stand der Technik entstehen durch die Zahnradpumpe zu Zeiten ohne großen Flussmengenbedarf des Betriebsventils Ausstoßvergeudungen mit einer Steigerung des Verbrauchs an Kraftstoff, Öl und Wärmeverlust, was den Leistungsverbrauch des Motors erhöht.

Die EP 2 657 178 A2 offenbart ein Antriebssystem für ein Flurförderzeug mit zwei jeweils als Load-Sensing Verstellpumpen ausgebildeten Verstellpumpen. Die erste Verstellpumpe versorgt die Lenkung und die Arbeitshydraulik mit Druckmittel. Die zweite Verstellpumpe versorgt nur die Arbeitshydraulik mit Druckmittel. Die beiden Verstellpumpen sind jeweils von dem Lastdruckssignal der Arbeitshydraulik in der entsprechenden Lastdrucksignalleitung angesteuert, wenn ein oder mehrere Verbraucher der Arbeitshydraulik betätigt werden sollen, so dass bei der Betätigung eines Steuerwegeventils der Arbeitshydraulik immer beide Verstellpumpen gemeinsam die angesteuerte Funktion der Arbeitshydraulik mit Druckmittel versorgen.

### INHALT DER ERFINDUNG

Die vorliegende Erfindung stellt ein hydraulisches energiesparendes Steuerungssystem für Gabelstapler sowie ein Verfahren zur Senkung des Betriebsenergieverbrauchs für Gabelstapler bereit, wodurch die Unzulänglichkeiten nach dem Stand der Technik in Gestalt der Verwendung einer Zahnradpumpe für die Versorgung mit Öl überwunden werden.

Die technische Konzeption der vorliegenden Erfindung zur Lösung des genannten Problems sieht ein hydraulisches energiesparendes Steuerungssystem für Gabelstapler vor, welches eine Lenkvorrichtung und ein Betriebsventil für Gabelstapler umfasst, wobei die betreffende Lenkvorrichtung und das Betriebsventil jeweils einen Lastrückkopplungssignal-Ausgabeanschluss aufweisen, wobei das System außerdem umfasst:
zumindest eine erste als Load-Sensing-Verstellpumpe ausgebildete Verstellpumpe, welche der Versorgung der vorstehend bezeichneten Lenkvorrichtung und/oder des Betriebsventils mit Öl dient, wobei die betreffende erste Verstellpumpe einen Lastrückkopplungssignal-Empfangsanschluss aufweist, wobei der betreffende Lastrückkopplungssignal-Empfangsanschluss mit dem Lastrückkopplungssignal-Ausgabeanschluss der Lenkvorrichtung und dem Lastrückkopplungssignal-Ausgabeanschluss des Betriebsventils verbunden ist, wobei die Ölausgabeöffnung der betreffenden ersten Verstellpumpe mit der Öleingabeöffnung der vorstehend bezeichneten Lenkvorrichtung und der Öleingabeöffnung des Betriebsventils verbunden ist;
zumindest eine zweite, als elektrisch im Fördervolumen verstellbare Verstellpumpe ausgebildete Verstellpumpe, welche dazu dient, nur bei hohem Flussmengenbedarf des vorstehend bezeichneten Betriebsventils gemeinsam mit der ersten Verstellpumpe die Versorgung des Betriebsventils mit Öl wahrzunehmen, wobei die Ölausgabeöffnung der betreffenden zweiten Verstellpumpe an die Öleingabeöffnung des Betriebsventils angeschlossen ist;
eine Steuerungseinheit, welche mit der zweiten Verstellpumpe verbunden ist und der Steuerung dahingehend dient, ob die zweite Verstellpumpe Öl ausgibt oder nicht.

Bei einem praktischen Ausführungsbeispiel wird vorgesehen, dass das System außerdem ein Wechselventil umfasst, wobei eine erste Eingabeöffnung des betreffenden Wechselventils an den Lastrückkopplungssignal-Ausgabeanschluss der vorstehend bezeichneten Lenkvorrichtung angeschlossen ist, während eine zweite Eingabeöffnung des betreffenden Wechselventils an den Lastrückkopplungssignal-Ausgabeanschluss des vorstehend bezeichneten Betriebsventils angeschlossen ist, wobei die Ausgabeöffnung des betreffenden Wechselventils an den Lastrückkopplungssignal-Empfangsanschluss der vorstehend bezeichneten ersten Verstellpumpe angeschlossen ist.

Bei einem praktischen Ausführungsbeispiel wird vorgesehen, dass für die Ölausgabeöffnung der vorstehend bezeichneten ersten Verstellpumpe eine Verbindungsleitung mit einem Steuerungsventil für die Verbindung mit der Öleingabeöffnung der vorstehend bezeichneten Lenkvorrichtung und der Öleingabeöffnung des Betriebsventils Verwendung findet, wobei die Verwendung des vorstehend bezeichneten Steuerungsventils während des gleichzeitigen Betriebs der vorstehend bezeichneten Lenkvorrichtung und des Betriebsventils dafür sorgt, dass die vorstehend bezeichnete erste Verstellpumpe mit Vorrang die vorstehend bezeichnete Lenkvorrichtung mit Öl versorgt.

Bei einem praktischen Ausführungsbeispiel wird vorgesehen, dass es sich bei dem vorstehend bezeichneten Steuerungsventil um ein Vorrangventil handelt, wobei die Öleingabeöffnung des betreffenden Vorrangventils an die Ölausgabeöffnung der vorstehend bezeichneten ersten Verstellpumpe angeschlossen ist, wobei eine der Ölausgabeöffnungen des betreffenden Vorrangventils an die Öleingabeöffnung der vorstehend bezeichneten Lenkvorrichtung angeschlossen ist, während die andere Ölausgabeöffnung an die Öleingabeöffnung des vorstehend bezeichneten Betriebsventils angeschlossen ist, wobei ein Steuerdruckraum des betreffenden Vorrangventils an den Lastrückkopplungssignal-Ausgabeanschluss der vorstehend bezeichneten Lenkvorrichtung angeschlossen ist.

Bei einem praktischen Ausführungsbeispiel wird vorgesehen, dass die vorstehend bezeichnete Steuerungseinheit eine Messvorrichtung und eine Verarbeitungsvorrichtung umfasst, wobei die Messvorrichtung der Messung, ob die bei dem Gabelstapler zum Antrieb des vorstehend bezeichneten Betriebsventils zum Betrieb mit großer Flussmenge vorgesehene Operationssteuerungsvorrichtung in Aktion ist oder nicht, und der Messung, ob die Drehzahl des die zweite Verstellpumpe zum Betrieb antreibenden Motors den zuvor festgelegten Wert erreicht, dient, wobei der Signalausgabeanschluss der betreffenden Messvorrichtung mit der Eingabe der Verarbeitungsvorrichtung verbunden ist, während die Ausgabe der Verarbeitungsvorrichtung mit der Steuerungsvorrichtung der vorstehend bezeichneten zweiten Verstellpumpe verbunden ist.

Bei einem praktischen Ausführungsbeispiel wird vorgesehen, dass es sich bei der vorstehend bezeichneten Steuerungseinheit um eine mechanische Operationssteuerungsvorrichtung handelt, welche steuert, ob die Steuerungsvorrichtung der vorstehend bezeichneten zweiten Verstellpumpe Strom erhält oder nicht.

Bei einem praktischen Ausführungsbeispiel wird vorgesehen, dass in dem Verbindungsweg zwischen der Ölausgabeöffnung der vorstehend bezeichneten zweiten Verstellpumpe und der Öleingabeöffnung des vorstehend bezeichneten Betriebsventils außerdem ein Einwegventil vorgesehen ist, welches berechtigt ist, dem Hydrauliköl den Fluss von der zweiten Verstellpumpe zu dem Betriebsventil zu gestatten.

Bei einem praktischen Ausführungsbeispiel wird vorgesehen, dass der Antrieb der vorstehend bezeichneten ersten Verstellpumpe und der zweiten Verstellpumpe durch denselben Motor erfolgt.

Verfahren zur Senkung des Betriebsenergieverbrauchs für Gabelstapler, der eine Lenkvorrichtung und ein Betriebsventil aufweist, wobei zumindest eine erste Verstellpumpe und eine zweite Verstellpumpe bereitgestellt werden, wobei während des Betriebs der Lenkvorrichtung und/oder des Betriebsventils des Gabelstaplers die erste Verstellpumpe die Versorgung der Lenkvorrichtung und/oder des Betriebsventils des Gabelstaplers mit Öl wahrnimmt, und nur während bei hohem Flussmengenbedarf des Betriebsventils des Gabelstaplers die zweite Verstellpumpe und die erste Verstellpumpe gemeinsam die Versorgung des Betriebsventils mit Öl wahrnehmen.

Bei einem praktischen Ausführungsbeispiel wird vorgesehen, dass während des gleichzeitigen Betriebs der Lenkvorrichtung und des Betriebsventils des Gabelstaplers die vorstehend bezeichnete erste Verstellpumpe mit Vorrang die Lenkvorrichtung des Gabelstaplers mit Öl versorgt und danach das Betriebsventil des Gabelstaplers mit Öl versorgt.

Im Vergleich zum Stand der Technik bietet die vorliegende Erfindung die folgenden Vorteile:
1. Wegen des abgestimmten Betriebs von erster Verstellpumpe und zweiter Verstellpumpe bei der vorliegenden Erfindung wird erreicht, dass die Lenkvorrichtung und/oder das Betriebsventil des Gabelstaplers während der meisten Operationen durch die erste Verstellpumpe mit Öl versorgt werden. Nur bei hohem Flussmengenbedarf des Betriebsventils (beispielsweise bei Hebeoperationen des Gabelstaplers) nehmen die erste Verstellpumpe und die zweite Verstellpumpe gemeinsam die Versorgung des Betriebsventils mit Öl wahr. Auf diese Weise ermöglicht die vorliegende Erfindung, dass gemäß dem Flussmengenbedarf der Lenkvorrichtung und des Betriebsventils des Gabelstaplers die angemessene Versorgung mit Öl erfolgt, das Entstehen von Kapazitätsverschwendung vermieden wird und Energieressourcen eingespart werden. Somit wird der Leistungsverbrauch des Motors enorm gesenkt und es wird vermieden, dass sich der Motor über lange Zeit im Zustand hoher Leistung befindet, was die Lebensdauer des Motors verlängert.
2. Bei der vorliegenden Erfindung wird ein Wechselventil verwendet, um die Beziehung zwischen dem Lastrückkopplungssignal-Empfangsanschluss der ersten Verstellpumpe und dem Lastrückkopplungssignal-Ausgabeanschluss der Lenkvorrichtung und dem Lastrückkopplungssignal-Ausgabeanschluss des Betriebsventils zu koordinieren. Somit wird verhindert, dass die Lenkvorrichtung und das Betriebsventil die erste Verstellpumpe gleichzeitig aktivieren.
3. Bei der vorliegenden Erfindung wird weiterhin ein Vorrangventil vorgesehen, welches für die Abfolge der Versorgung von Lenkvorrichtung und Betriebsventil mit Öl durch die erste Verstellpumpe sorgt. Somit kann bei gleichzeitigem hohem Flussmengenbedarf von Lenkvorrichtung und Betriebsventil gewährleistet werden, dass die erste Verstellpumpe die Lenkvorrichtung mit Vorrang mit Öl versorgt und die Betriebsaktionen des Gabelstaplers besser koordiniert und rationaler sind.
4. Die Steuerungseinheit umfasst bei der vorliegenden Erfindung eine Messvorrichtung und eine Verarbeitungsvorrichtung, wobei die Messvorrichtung der Messung, ob die bei dem Gabelstapler zum Antrieb des vorstehend bezeichneten Betriebsventils zum Betrieb mit großer Flussmenge vorgesehene Operationssteuerungsvorrichtung in Aktion ist oder nicht, und der Messung, ob die Drehzahl des die zweite Verstellpumpe zum Betrieb antreibenden Motors den zuvor festgelegten Wert erreicht, dient. Auf diese Weise ist die Ausgestaltung des erfindungsgemäßen hydraulischen energiesparenden Steuerungssystems intelligent und einfacher zu handhaben.

Nachstehend aufgeführt erfolgt anhand der beigefügten Abbildungen und anhand praktischer Ausführungsbeispiele eine weitere detaillierte Erläuterung der vorliegenden Erfindung, wobei das erfindungsgemäße hydraulische energiesparende Steuerungssystem für Gabelstapler in keiner Weise auf die beschriebenen praktischen Ausführungsbeispiele beschränkt ist.

### ERLÄUTERUNG DER ABBILDUNGEN

Bei Abbildung 1 handelt es sich um die Darstellung des Prinzip-Schemas der vorliegenden Erfindung.

### PRAKTISCHE AUSFÜHRUNGSBEISPIELE

### Praktisches Ausführungsbeispiel 1

Wie in Abbildung 1 gezeigt handelt es sich um ein hydraulisches energiesparendes Steuerungssystem für Gabelstapler, welches eine Lenkvorrichtung 7 und ein Betriebsventil 6 des Gabelstaplers umfasst, wobei die Lenkvorrichtung 7 der Zuteilung von Hydrauliköl während der Durchführung von Lenkvorgängen des Gabelstaplers dient und das Betriebsventil 6 der Zuteilung von Hydrauliköl bei Operationen des Gabelstaplers wie Heben/Senken, und/oder Neigung nach vorne oder hinten, und/oder Bewegungen nach links und rechts, und/oder Ausfahren/Einholen der Gabel dient. Die Lenkvorrichtung 7 und das Betriebsventil 6 weisen jeweils einen Lastrückkopplungssignal-Ausgabeanschluss auf. Die vorliegende Erfindung umfasst außerdem:
eine erste Verstellpumpe 1 (Load-Sensing-Verstellpumpe), welche der Versorgung der vorstehend bezeichneten Lenkvorrichtung 7 und/oder des Betriebsventils 6 mit Öl dient, wobei die betreffende erste Verstellpumpe 1 einen Lastrückkopplungssignal-Empfangsanschluss (Load-Sensing-Empfangsanschluss) aufweist, wobei der betreffende Lastrückkopplungssignal-Empfangsanschluss mit dem Lastrückkopplungssignal-Ausgabeanschluss (Load-Sensing-Ausgabeanschluss) der Lenkvorrichtung 7 und dem Lastrückkopplungssignal-Ausgabeanschluss (Load-Sensing-Ausgabeanschluss) des Betriebsventils 6 verbunden ist, wobei die Ölausgabeöffnung der betreffenden ersten Verstellpumpe 1 mit der Öleingabeöffnung der vorstehend bezeichneten Lenkvorrichtung 7 und der Öleingabeöffnung des Betriebsventils 6 verbunden ist;
eine zweite Verstellpumpe 2 (elektrisch verstellbare Verstellpumpe), welche dazu dient, bei hohem Flussmengenbedarf des vorstehend bezeichneten Betriebsventils 6 gemeinsam mit der ersten Verstellpumpe 1 die Versorgung des Betriebsventils 6 mit Öl wahrzunehmen, wobei die Ölausgabeöffnung der betreffenden zweiten Verstellpumpe 2 an die Öleingabeöffnung des Betriebsventils 6 angeschlossen ist;
eine Steuerungseinheit, welche mit der zweiten Verstellpumpe 2 verbunden ist und der Steuerung dahingehend, ob die zweite Verstellpumpe 2 Öl ausgibt oder nicht, dient.

Bei dem vorliegenden praktischen Ausführungsbeispiel umfasst die vorliegende Erfindung außerdem ein Wechselventil 4, wobei eine erste Eingabeöffnung des betreffenden Wechselventils 4 an den Lastrückkopplungssignal-Ausgabeanschluss der vorstehend bezeichneten Lenkvorrichtung 7 angeschlossen ist, während eine zweite Eingabeöffnung des betreffenden Wechselventils 4 an den Lastrückkopplungssignal-Ausgabeanschluss des vorstehend bezeichneten Betriebsventils 6 angeschlossen ist, wobei die Ausgabeöffnung des betreffenden Wechselventils 4 an den Lastrückkopplungssignal-Empfangsanschluss der vorstehend bezeichneten ersten Verstellpumpe 1 angeschlossen ist.

Bei dem vorliegenden praktischen Ausführungsbeispiel ist vorgesehen, dass für die Ölausgabeöffnung der vorstehend bezeichneten ersten Verstellpumpe 1 eine Verbindungsleitung mit einem Steuerungsventil für die Verbindung mit der Öleingabeöffnung der vorstehend bezeichneten Lenkvorrichtung 7 und der Öleingabeöffnung des Betriebsventils 6 Verwendung findet, wobei die Verwendung des vorstehend bezeichneten Steuerungsventils während des gleichzeitigen Betriebs der vorstehend bezeichneten Lenkvorrichtung 7 und des Betriebsventils 6 dafür sorgt, dass die vorstehend bezeichnete erste Verstellpumpe 1 mit Vorrang die vorstehend bezeichnete Lenkvorrichtung 7 mit Öl versorgt. Konkret wird vorgesehen, dass es sich bei dem vorstehend bezeichneten Steuerungsventil um ein Vorrangventil 5 handelt, wobei die Öleingabeöffnung des betreffenden Vorrangventils 5 an die Ölausgabeöffnung der vorstehend bezeichneten ersten Verstellpumpe 1 angeschlossen ist, wobei eine der Ölausgabeöffnungen des betreffenden Vorrangventils 5 an die Öleingabeöffnung der vorstehend bezeichneten Lenkvorrichtung 7 angeschlossen ist, während die andere Ölausgabeöffnung an die Öleingabeöffnung des vorstehend bezeichneten Betriebsventils 6 angeschlossen ist, wobei ein Steuerdruckraum des betreffenden Vorrangventils 5 an den Lastrückkopplungssignal-Ausgabeanschluss der vorstehend bezeichneten Lenkvorrichtung 7 angeschlossen ist.

Bei dem vorliegenden praktischen Ausführungsbeispiel ist vorgesehen, dass die vorstehend bezeichnete Steuerungseinheit eine Messvorrichtung (in der Abbildung nicht gezeigt) und eine Verarbeitungsvorrichtung 3 umfasst, wobei die Messvorrichtung der Messung, ob die bei dem Gabelstapler zum Antrieb des vorstehend bezeichneten Betriebsventils 6 zum Betrieb mit großer Flussmenge vorgesehene Operationssteuerungsvorrichtung (beispielsweise der Handhebel für Hebeoperationen des Gabelstaplers) in Aktion ist oder nicht, und der Messung, ob die Drehzahl des die zweite Verstellpumpe 2 zum Betrieb antreibenden Motors den zuvor festgelegten Wert erreicht, dient, wobei der Signalausgabeanschluss der betreffenden Messvorrichtung mit der Eingabe der Verarbeitungsvorrichtung 3 verbunden ist, während die Ausgabe der Verarbeitungsvorrichtung 3 mit der das Fördervolumen steuernden Steuerungsvorrichtung der vorstehend bezeichneten zweiten Verstellpumpe 2 verbunden ist.

Bei dem vorliegenden praktischen Ausführungsbeispiel ist vorgesehen, dass in dem Verbindungsweg zwischen der Ölausgabeöffnung der vorstehend bezeichneten zweiten Verstellpumpe 2 und der Öleingabeöffnung des vorstehend bezeichneten Betriebsventils 6 außerdem ein Einwegventil (Rückschlagventil) vorgesehen ist, welches berechtigt ist, dem Hydrauliköl den Fluss von der zweiten Verstellpumpe 2 zu dem Betriebsventil 6 zu gestatten.

Bei dem vorliegenden praktischen Ausführungsbeispiel ist vorgesehen, dass der Antrieb der vorstehend bezeichneten ersten Verstellpumpe 1 und der zweiten Verstellpumpe 2 durch denselben Motor 8 erfolgt. Bei der betreffenden ersten Verstellpumpe 1 und der zweiten Verstellpumpe 2 handelt es sich jeweils um eine Axialkolbenpumpe. Die Anzahl von vorstehend bezeichneter erster Verstellpumpe 1 und zweiter Verstellpumpe 2 ist nicht auf jeweils eine Pumpe beschränkt. Wenn mehrere erste Verstellpumpen 1 vorgesehen sind, können diese mehreren ersten Verstellpumpen 1 gemeinsam die Versorgung des Betriebsventils 6 und/oder der Lenkvorrichtung 7 mit Öl wahrnehmen. Ebenso kann vorgesehen werden, dass ein Teil der Pumpen die Versorgung des Betriebsventils 6 mit Öl wahrnimmt und der Rest der Pumpen die Versorgung der Lenkvorrichtung 7 mit Öl wahrnimmt.

Verfahren zur Senkung des Betriebsenergieverbrauchs für Gabelstapler nach der vorliegenden Erfindung: Es erfolgt die Bereitstellung von zumindest einer ersten Verstellpumpe 1 und zumindest einer zweiten Verstellpumpe 2, wobei während des Betriebs der Lenkvorrichtung 7 und/oder des Betriebsventils 6 des Gabelstaplers die erste Verstellpumpe 1 die Versorgung der Lenkvorrichtung 7 und/oder des Betriebsventils 6 des Gabelstaplers mit Öl wahrnimmt, während bei hohem Flussmengenbedarf des Betriebsventils 6 des Gabelstaplers die zweite Verstellpumpe 2 und die erste Verstellpumpe 1 gemeinsam die Versorgung des Betriebsventils 6 mit Öl wahrnehmen. Insbesondere wird vorgesehen, dass während des gleichzeitigen Betriebs der Lenkvorrichtung 7 und des Betriebsventils 6 des Gabelstaplers die vorstehend bezeichnete erste Verstellpumpe 1 mit Vorrang die Lenkvorrichtung 7 des Gabelstaplers mit Öl versorgt und danach das Betriebsventil 6 des Gabelstaplers mit Öl versorgt. Dies wird durch die Verwendung des vorstehend bezeichneten Vorrangventils 5 ermöglicht, wobei außerdem die Verwendung des vorstehend bezeichneten Wechselventils 4 erfolgt, um die Beziehung zwischen dem Lastrückkopplungssignal-Empfangsanschluss der ersten Verstellpumpe und dem Lastrückkopplungssignal-Ausgabeanschluss der Lenkvorrichtung 7 und dem Lastrückkopplungssignal-Ausgabeanschluss des Betriebsventils 6 zu koordinieren. Somit wird verhindert, dass die Lenkvorrichtung 7 und das Betriebsventil 6 die erste Verstellpumpe 1 gleichzeitig aktivieren. Das Verfahren zur Senkung des Betriebsenergieverbrauchs für Gabelstapler nach der vorliegenden Erfindung umfasst außerdem: die Bereitstellung der vorstehend bezeichneten Steuerungseinheit, wobei die betreffende Steuerungseinheit eine Messvorrichtung (in der Abbildung nicht gezeigt) und eine Verarbeitungsvorrichtung 3 umfasst, wobei die Messvorrichtung der Messung, ob die bei dem Gabelstapler zum Antrieb des vorstehend bezeichneten Betriebsventils 6 zum Betrieb mit großer Flussmenge vorgesehene Operationssteuerungsvorrichtung (beispielsweise der Handhebel für Hebeoperationen des Gabelstaplers) in Aktion ist oder nicht, und der Messung, ob die Drehzahl des die zweite Verstellpumpe 2 zum Betrieb antreibenden Motors den zuvor festgelegten Wert für die Betätigung des Handhebels für Hebeoperationen erreicht, dient. Es erfolgt bei Erreichen des zuvor festgelegten Wertes für die Drehzahl des die zweite Verstellpumpe 2 zum Betrieb antreibenden Motors durch die Verarbeitungsvorrichtung 3 die Steuerung dahingehend, dass die zweite Verstellpumpe 2 elektrischen Strom zur Verstellung (Erhöhung) des Fördervolumens erhält, um gemeinsam mit der ersten Verstellpumpe 1 die Versorgung des Betriebsventils 6 mit Öl wahrzunehmen. Somit wird der hohe Flussmengenbedarf des Betriebsventils 6 gedeckt.

Der Betriebsablauf des hydraulischen energiesparenden Steuerungssystems für Gabelstapler nach der vorliegenden Erfindung ist wie folgt:
Während der meisten Operationen im Betriebsverlauf des Gabelstaplers (außer Hebeoperationen) erhält die zweite Verstellpumpe 2 keinen elektrischen Strom und daher befindet sich die zweite Verstellpumpe 2 im Wartemodus mit einer Kapazität von annähernd 0. Wenn der Lastrückkopplungssignal-Empfangsanschluss der ersten Verstellpumpe 1 das von der Lenkvorrichtung 7 und/oder dem Betriebsventil 6 rückgekoppelte Lastrückkopplungssignal (bei diesem Signal handelt es sich um eine geringe Menge von Hydrauliköl) empfängt, tritt die Schrägscheibe der ersten Verstellpumpe 1 in Aktion (schwenkt aus)und gibt Hydrauliköl an die Lenkvorrichtung 7 oder das Betriebsventil 6 aus. Wenn für die Lenkvorrichtung 7 und das Betriebsventil 6 gleichzeitig Flussmengenbedarf besteht, wird - unter der Steuerung durch das Vorrangventil 5 - das durch die erste Verstellpumpe 1 ausgegebene Hydrauliköl mit Vorrang an die Lenkvorrichtung 7 und erst danach an das Betriebsventil 6 bereitgestellt.

Die Messvorrichtung der Steuerungseinheit misst, ob der Handhebel für die Hebeoperation des Gabelstaplers betätigt wird oder nicht. Wenn der Handhebel für die Hebeoperation des Gabelstaplers betätigt wird, wird der Gabelstapler die Hebeoperation vornehmen und für das Betriebsventil 6 besteht nunmehr ein hoher Flussmengenbedarf. Die Messvorrichtung der Steuerungseinheit überträgt das gemessene Signal an die Verarbeitungsvorrichtung 3 und misst die Drehzahl des Motors 8. Wenn die gemessene Drehzahl des Motors 8 den zuvor festgelegten Wert (beispielsweise 1400 Umdrehungen/Minute) erreicht, überträgt die Messvorrichtung das betreffende Signal an die Verarbeitungsvorrichtung 3 und die Verarbeitungsvorrichtung 3 steuert entsprechend, dass die zweite Verstellpumpe 2 elektrischen Strom erhält. Der Ausstoß der zweiten Verstellpumpe 2 nimmt im linearen Verhältnis zu und es erfolgt gemeinsam mit der ersten Verstellpumpe 1 die Versorgung des Betriebsventils 6 mit Öl, so dass der hohe Flussmengenbedarf des Betriebsventils 6 gedeckt wird.

Wenn der Handhebel für die Hebeoperation zurückgesetzt wird, beendet die zweite Verstellpumpe 2 die Versorgung des Betriebsventils 6 mit Öl, so dass das Betriebsventil 6 bei Flussmengenbedarf bei anderen Operationen des Gabelstaplers nur durch die erste Verstellpumpe 1 mit Öl versorgt wird. Somit ermöglicht die vorliegende Erfindung gemäß dem Flussmengenbedarf der Lenkvorrichtung 7 und des Betriebsventils 6 des Gabelstaplers die angemessene Versorgung mit Öl, vermeidet das Entstehen von Kapazitätsverschwendung und spart Energieressourcen. Auf diese Weise wird der Leistungsverbrauch des Motors enorm gesenkt und es wird vermieden, dass sich der Motor über lange Zeit im Zustand hoher Leistung befindet, was die Lebensdauer des Motors verlängert. Bei hohem Flussmengenbedarf des Betriebsventils 6 (beispielsweise bei Hebeoperationen des Gabelstaplers) nehmen die erste Verstellpumpe 1 und die zweite Verstellpumpe 2 gemeinsam die Versorgung des Betriebsventils 6 mit Öl wahr und decken den hohen Flussmengenbedarf des Betriebsventils 6, was die Durchführung der Hebeoperationen des Gabelstaplers beschleunigt und somit die Betriebseffizienz des Gabelstaplers erhöht.

### Praktisches Ausführungsbeispiel 2

Der Unterschied zu dem ersten praktischen Ausführungsbeispiel besteht darin, dass es sich bei der vorstehend bezeichneten Steuerungseinheit um eine mechanische Operationssteuerungsvorrichtung handelt, welche steuert, ob die Steuerungsvorrichtung der vorstehend bezeichneten zweiten Verstellpumpe elektrischen Strom erhält oder nicht, beispielsweise um einen Steuerungsschalter.

Wenn der Fahrer des Gabelstaplers den Handhebel für die Hebeoperation betätigt, ist nur bei einer Erhöhung der Drehzahl des Motors auf den zuvor festgelegten Wert (diesen kann der Fahrer nach Erfahrung beurteilen) die Betätigung des Steuerungsschalters erforderlich, um die Steuerungsvorrichtung der zweiten Verstellpumpe 2 Strom erhalten zu lassen. Somit kann die zweite Verstellpumpe gemeinsam mit der ersten Verstellpumpe die Versorgung des Betriebsventils mit Öl wahrnehmen und den hohen Flussmengenbedarf des Betriebsventils decken.

Bei den beschriebenen praktischen Ausführungsbeispielen handelt es sich lediglich um Erläuterungen des erfindungsgemäßen hydraulischen energiesparenden Steuerungssystems für Gabelstapler, ohne irgendeine Beschränkung der vorliegenden Erfindung auf diese praktischen Ausführungsbeispiel zu bedeuten.

## Patentansprüche

1. Hydraulisches energiesparendes Steuerungssystem für Gabelstapler, welches eine Lenkvorrichtung (7) und ein Betriebsventil (6) für Gabelstapler umfasst, wobei die Lenkvorrichtung (7) und das Betriebsventil (6) jeweils einen Lastrückkopplungssignal-Ausgabeanschluss aufweisen, wobei das System außerdem umfasst:
zumindest eine erste, als Load-Sensing Verstellpumpe ausgebildete Verstellpumpe (1), welche der Versorgung der Lenkvorrichtung (7) und/oder des Betriebsventils (6) mit Öl dient, wobei die erste Verstellpumpe (1) einen Lastrückkopplungssignal-Empfangsanschluss aufweist, wobei der Lastrückkopplungssignal-Empfangsanschluss mit dem Lastrückkopplungssignal-Ausgabeanschluss der Lenkvorrichtung (7) und dem Lastrückkopplungssignal-Ausgabeanschluss des Betriebsventils (6) verbunden ist, wobei die Ölausgabeöffnung der ersten Verstellpumpe (1) mit der Öleingabeöffnung der Lenkvorrichtung (7) und der Öleingabeöffnung des Betriebsventils (6) verbunden ist;
**dadurch gekennzeichnet, dass** das System außerdem umfasst:
zumindest eine zweite, als elektrisch im Fördervolumen verstellbare Verstellpumpe ausgebildete Verstellpumpe (2), welche dazu dient, nur bei hohem Flussmengenbedarf des Betriebsventils (6) gemeinsam mit der ersten Verstellpumpe (1) die Versorgung des Betriebsventils (6) mit Öl wahrzunehmen, wobei die Ölausgabeöffnung der zweiten Verstellpumpe (2) an die Öleingabeöffnung des Betriebsventils (6) angeschlossen ist;
eine Steuerungseinheit, welche mit der zweiten Verstellpumpe (2) verbunden ist und der Steuerung dahingehend dient, ob die zweite Verstellpumpe (2) Öl ausgibt oder nicht.

2. Hydraulisches energiesparendes Steuerungssystem für Gabelstapler nach Patentanspruch 1, **dadurch gekennzeichnet, dass** das Steuerungssystem ein Wechselventil (4) umfasst, wobei eine erste Eingabeöffnung des Wechselventils an den Lastrückkopplungssignal-Ausgabeanschluss der Lenkvorrichtung (7) angeschlossen ist, eine zweite Eingabeöffnung des Wechselventils an den Lastrückkopplungssignal-Ausgabeanschluss des Betriebsventils (6) angeschlossen ist, wobei die Ausgabeöffnung des Wechselventils an den Lastrückkopplungssignal-Empfangsanschluss der ersten Verstellpumpe (1) angeschlossen ist.

3. Hydraulisches energiesparendes Steuerungssystem für Gabelstapler nach Patentanspruch 1 oder 2, **dadurch gekennzeichnet, dass** für die Ölausgabeöffnung der ersten Verstellpumpe (1) eine Verbindungsleitung mit einem Steuerungsventil für die Verbindung mit der Öleingabeöffnung der Lenkvorrichtung (7) und der Öleingabeöffnung des Betriebsventils (6) Verwendung findet, wobei das Steuerungsventil während des gleichzeitigen Betriebs der Lenkvorrichtung (7) und des Betriebsventils (6) dafür sorgt, dass die erste Verstellpumpe (1) mit Vorrang die Lenkvorrichtung (7) mit Öl versorgt.

4. Hydraulisches energiesparendes Steuerungssystem für Gabelstapler nach Patentanspruch 3, **dadurch gekennzeichnet, dass** es sich bei dem Steuerungsventil um ein Vorrangventil (5) handelt, wobei die Öleingabeöffnung des Vorrangventils (5) an die Ölausgabeöffnung der ersten Verstellpumpe (1) angeschlossen ist, wobei eine der Ölausgabeöffnungen des Vorrangventils (5) an die Öleingabeöffnung der Lenkvorrichtung (7) angeschlossen ist, während die andere Ölausgabeöffnung an die Öleingabeöffnung des Betriebsventils (6) angeschlossen ist, wobei ein Steuerdruckraum des Vorrangventils (5) an den Lastrückkopplungssignal-Ausgabeanschluss der Lenkvorrichtung (7) angeschlossen ist.

5. Hydraulisches energiesparendes Steuerungssystem für Gabelstapler nach einem der Patentansprüche 1 bis 4, **dadurch gekennzeichnet, dass** die Steuerungseinheit eine Messvorrichtung und eine Verarbeitungsvorrichtung (3) umfasst, wobei die Messvorrichtung der Messung, ob die bei dem Gabelstapler zum Antrieb des Betriebsventils (6) zum Betrieb mit großer Flussmenge vorgesehene Operationssteuerungsvorrichtung in Aktion ist oder nicht, und der Messung, ob die Drehzahl des die zweite Verstellpumpe (2) zum Betrieb antreibenden Motors (8) den zuvor festgelegten Wert erreicht, dient, wobei der Signalausgabeanschluss der Messvorrichtung mit der Eingabe der Verarbeitungsvorrichtung (3) verbunden ist, während die Ausgabe der Verarbeitungsvorrichtung (3) mit der Steuerungsvorrichtung der zweiten Verstellpumpe (2) verbunden ist.

6. Hydraulisches energiesparendes Steuerungssystem für Gabelstapler nach einem der Patentansprüche 1 bis 5, **dadurch gekennzeichnet, dass** es sich bei der Steuerungseinheit (3) um eine mechanische Operationssteuerungsvorrichtung handelt, welche steuert, ob die Steuerungsvorrichtung der zweiten Verstellpumpe (2) Strom erhält oder nicht.

7. Hydraulisches energiesparendes Steuerungssystem für Gabelstapler nach einem der Patentansprüche 1 bis 6, **dadurch gekennzeichnet, dass** in dem Verbindungsweg zwischen der Ölausgabeöffnung der zweiten Verstellpumpe (2) und der Öleingabeöffnung des Betriebsventils (6) ein Einwegventil vorgesehen ist, welches berechtigt ist, dem Hydrauliköl den Fluss von der zweiten Verstellpumpe (2) zu dem Betriebsventil (6) zu gestatten.

8. Hydraulisches energiesparendes Steuerungssystem für Gabelstapler nach einem der Patentansprüche 1 bis 7, **dadurch gekennzeichnet, dass** der Antrieb der ersten Verstellpumpe (1) und der zweiten Verstellpumpe (2) durch denselben Motor (8) erfolgt.

9. Verfahren zur Senkung des Betriebsenergieverbrauchs für Gabelstapler, der ein hydraulisches Steuerungssystem nach einem der Ansprüche 1 bis 8 aufweist, , **dadurch gekennzeichnet, dass** während des Betriebs der Lenkvorrichtung (7) und/oder des Betriebsventils (6) des Gabelstaplers die erste Verstellpumpe (1) die Versorgung der Lenkvorrichtung (7) und/oder des Betriebsventils (6) des Gabelstaplers mit Öl durchführt, und wobei nur während hohem Flussmengenbedarf des Betriebsventils (6) des Gabelstaplers die zweite Verstellpumpe (2) und die erste Verstellpumpe (1) gemeinsam die Versorgung des Betriebsventils (6) mit Öl durchführt.

10. Verfahren zur Senkung des Betriebsenergieverbrauchs für Gabelstapler nach Patentanspruch 9, **dadurch gekennzeichnet, dass** während des gleichzeitigen Betriebs der Lenkvorrichtung (7) und des Betriebsventils (6) des Gabelstaplers die erste Verstellpumpe (1) mit Vorrang die Lenkvorrichtung (7) des Gabelstaplers mit Öl versorgt und danach das Betriebsventil (6) des Gabelstaplers mit Öl versorgt.

## Claims

1. Hydraulic energy-saving control system for a forklift truck, said control system comprising a steering device (7) and a service valve (6) for forklift trucks, wherein the steering device (7) and the service valve (6) each have a load feedback signal output port, wherein the system also comprises:
at least one first variable displacement pump (1), configured as a load-sensing variable displacement pump, which serves to supply the steering device (7) and/or the service valve (6) with oil, wherein the first variable displacement pump (1) has a load feedback signal reception port, wherein the load feedback signal reception port is connected to the load feedback signal output port of the steering device (7) and to the load feedback signal output port of the service valve (6), wherein the oil output opening of the first variable displacement pump (1) is connected to the oil input opening of the steering device (7) and to the oil input opening of the service valve (6);
**characterized in that** the system also comprises:
at least one second variable displacement pump (2), configured as a variable displacement pump with an electrically variable delivery volume, which serves to execute the supply of the service valve (6) with oil together with the first variable displacement pump (1) only in the event of a high flow rate demand of the service valve (6), wherein the oil output opening of the second variable displacement pump (2) is connected to the oil input opening of the service valve (6);
a control unit, which is connected to the second variable displacement pump (2) and serves to control whether or not the second variable displacement pump (2) outputs oil.

2. Hydraulic energy-saving control system for a forklift truck according to Claim 1, **characterized in that** the control system comprises a shuttle valve (4), wherein a first input opening of the shuttle valve is connected to the load feedback signal output port of the steering device (7), a second input opening of the shuttle valve is connected to the load feedback signal output port of the service valve (6), wherein the output opening of the shuttle valve is connected to the load feedback signal reception port of the first variable displacement pump (1).

3. Hydraulic energy-saving control system for a forklift truck according to Claim 1 or 2, **characterized in that**, for the oil output opening of the first variable displacement pump (1), a connecting line to a control valve is used for the connection to the oil input opening of the steering device (7) and to the oil input opening of the service valve (6), wherein, during the simultaneous operation of the steering device (7) and of the service valve (6), the control valve ensures that the first variable displacement pump (1) prioritizes the supply of oil to the steering device (7).

4. Hydraulic energy-saving control system for a forklift truck according to Claim 3, **characterized in that** the control valve is a priority valve (5), wherein the oil input opening of the priority valve (5) is connected to the oil output opening of the first variable displacement pump (1), wherein one of the oil output openings of the priority valve (5) is connected to the oil input opening of the steering device (7), while the other oil output opening is connected to the oil input opening of the service valve (6), wherein a control pressure space of the priority valve (5) is connected to the load feedback signal output port of the steering device (7) .

5. Hydraulic energy-saving control system for a forklift truck according to one of Claims 1 to 4, **characterized in that** the control unit comprises a measuring device and a processing device (3), wherein the measuring device serves to measure whether the operation control device provided in the forklift truck in order to drive the service valve (6) for operation with a high flow rate is in action or not, and to measure whether the rotational speed of the motor (8) driving the second variable displacement pump (2) for operation has reached the predefined value, wherein the signal output port of the measuring device is connected to the input of the processing device (3) while the output of the processing device (3) is connected to the control device of the second variable displacement pump (2).

6. Hydraulic energy-saving control system for a forklift truck according to one of Claims 1 to 5, **characterized in that** the control unit (3) is a mechanical operation control device that controls whether the control device of the second variable displacement pump (2) is receiving power or not.

7. Hydraulic energy-saving control system for a forklift truck according to one of Claims 1 to 6, **characterized in that** a one-way valve is provided in the connecting path between the oil output opening of the second variable displacement pump (2) and the oil input opening of the service valve (6), said one-way valve allowing the hydraulic oil to flow from the second variable displacement pump (2) to the service valve (6).

8. Hydraulic energy-saving control system for a forklift truck according to one of Claims 1 to 7, **characterized in that** the first variable displacement pump (1) and the second variable displacement pump (2) are driven by the same motor (8) .

9. Method for reducing the operating energy consumption for a forklift truck that has a hydraulic control system according to one of Claims 1 to 8, **characterized in that**, during operation of the steering device (7) and/or of the service valve (6) of the forklift truck, the first variable displacement pump (1) supplies the steering device (7) and/or the service valve (6) of the forklift truck with oil, and wherein the second variable displacement pump (2) and the first variable displacement pump (1) jointly supply the service valve (6) with oil only when there is a high flow rate demand of the service valve (6) of the forklift truck.

10. Method for reducing the operating energy consumption for a forklift truck according to Claim 9, **characterized in that**, when the steering device (7) and the service valve (6) of the forklift truck are being operated simultaneously, the first variable displacement pump (1) prioritizes the supply of oil to the steering device (7) of the forklift truck and then the supply of oil to the service valve (6) of the forklift truck.

## Revendications

1. Système hydraulique, économe en énergie, de commande de chariots élévateurs à fourche, qui comprend un dispositif de direction (7) et une soupape de commande (6) destinés aux chariots élévateurs à fourche, le dispositif de direction (7) et la soupape de commande (6) comportant chacun une borne de sortie de signal de rétroaction de charge, le système comprenant en outre :
au moins une première pompe à cylindrée variable (1) qui est réalisée sous la forme d'une pompe à cylindrée variable à détection de charge et qui sert à alimenter le dispositif de direction (7) et/ou la soupape de commande (6) en huile, la première pompe à cylindrée variable (1) comportant une borne de réception de signal de rétroaction de charge, la borne de réception de signal de rétroaction de charge étant reliée à la borne de sortie de signal de rétroaction de charge du dispositif de direction (7) et à la borne de sortie de signal de rétroaction de charge de la soupape de commande (6), l'orifice de sortie d'huile de la première pompe à cylindrée variable (1) étant reliée à l'orifice d'entrée d'huile du dispositif de direction (7) et à l'orifice d'entrée d'huile de la soupape de commande (6) ;
**caractérisé en ce que** le système comprend en outre :
au moins une deuxième pompe à cylindrée variable (2) qui est réalisée sous la forme d'une pompe à cylindrée variable dont le volume de transport est variable et qui sert à assurer l'alimentation de la soupape de commande (6) en huile uniquement en cas d'exigences de débit élevé de la soupape de commande (6) conjointement avec la première pompe à cylindrée variable (1), l'orifice de sortie d'huile de la deuxième pompe à cylindrée variable (2) étant raccordé à l'orifice d'entrée d'huile de la soupape de commande (6) ;
une unité de commande qui est reliée à la deuxième pompe à cylindrée variable (2) et qui sert à la commande pour savoir si la deuxième pompe à cylindrée variable (2) délivre de l'huile ou non.

2. Système hydraulique, économe en énergie, de commande de chariots élévateurs à fourche selon la revendication 1, **caractérisé en ce que** le système de commande comprend une soupape à deux voies (4), un premier orifice d'entrée de la soupape à deux voies étant raccordé à la borne de sortie de signal de rétroaction de charge du dispositif de direction (7), un deuxième orifice d'entrée de la soupape à deux voies étant raccordé à la borne de sortie de signal de rétroaction de charge de la soupape de commande (6), l'orifice de sortie de la soupape à deux voies étant raccordé à la borne de réception de signal de rétroaction de charge de la première pompe à cylindrée variable (1).

3. Système hydraulique, économe en énergie, de commande de chariots élévateurs à fourche selon la revendication 1 ou 2, **caractérisé en ce que**, pour l'orifice de sortie d'huile de la première pompe à cylindrée variable (1), une conduite de raccordement à une soupape de commande est utilisée pour le raccordement à l'orifice d'entrée d'huile du dispositif de direction (7) et à l'orifice d'entrée d'huile de la soupape de commande (6), la soupape de commande veillant, au cours du fonctionnement simultané du dispositif de direction (7) et de la soupape de commande (6), à ce que la première pompe à cylindrée variable (1) alimente en huile en priorité le dispositif de direction (7).

4. Système hydraulique, économe en énergie, de commande de chariots élévateurs à fourche selon la revendication 3, **caractérisé en ce que** la soupape de commande est une soupape de priorité (5), l'orifice d'entrée d'huile de la soupape de priorité (5) étant raccordé à l'orifice de sortie d'huile de la première pompe à cylindrée variable (1), l'un des orifices de sortie d'huile de la soupape de priorité (5) étant raccordé à l'orifice d'entrée d'huile du dispositif de direction (7) tandis que l'autre orifice de sortie d'huile est raccordé à l'orifice d'entrée d'huile de la soupape de commande (6), une chambre de pression de commande de la soupape de priorité (5) étant raccordé à la borne de sortie de signal de rétroaction de charge du dispositif de direction (7).

5. Système hydraulique, économe en énergie, de commande de chariots élévateurs à fourche selon l'une des revendications 1 à 4, **caractérisé en ce que** l'unité de commande comprend un dispositif de mesure et un dispositif de traitement (3), le dispositif de mesure servant à mesurer si le dispositif de commande d'opération prévu pour entraîner la soupape de commande (6) et pour fonctionner avec un grand de débit dans le chariot élévateur à fourche en action ou non et à mesurer si la vitesse de rotation du moteur (8) entraînant la deuxième pompe à cylindrée variable (2) pour le fonctionnement atteint la valeur prédéterminée, la borne de sortie de signal du dispositif de mesure étant reliée à l'entrée du dispositif de traitement (3) tandis que la sortie du dispositif de traitement (3) est reliée au dispositif de commande de la deuxième pompe à cylindrée variable (2).

6. Système hydraulique, économe en énergie, de commande de chariots élévateurs à fourche selon l'une des revendications 1 à 5, **caractérisé en ce que** l'unité de commande (3) est un dispositif de commande d'opération mécanique qui commande si le dispositif de commande de la deuxième pompe à cylindrée variable (2) est alimenté ou non.

7. Système hydraulique, économe en énergie, de commande de chariots élévateurs à fourche selon l'une des revendications 1 à 6, **caractérisé en ce que**, dans le chemin de liaison entre l'orifice de sortie d'huile de la deuxième pompe à cylindrée variable (2) et l'orifice d'entrée d'huile de la soupape de commande (6), est prévue une soupape à une voie permettant à l'huile hydraulique de s'écouler de la deuxième pompe à cylindrée variable (2) vers la soupape de commande (6).

8. Système hydraulique, économe en énergie, de commande de chariots élévateurs à fourche selon l'une des revendications 1 à 7, **caractérisé en ce que** l'entraînement de la première pompe à cylindrée variable (1) et de la deuxième pompe à cylindrée variable (2) est assuré par le même moteur (8).

9. Procédé de réduction de la consommation d'énergie de fonctionnement de chariots élévateurs à fourche, comprenant un système hydraulique de commande selon l'une des revendications 1 à 8, **caractérisé en ce que**, lors du fonctionnement du dispositif de direction (7) et/ou de la soupape de commande (6) du chariot élévateur à fourche, la première pompe à cylindrée variable (1) alimente en huile le dispositif de direction (7) et/ou la soupape commande (6) du chariot élévateur à fourche, et **en ce que** la deuxième pompe à cylindrée variable (2) et la première pompe à cylindrée variable (1) effectuent conjointement l'alimentation en huile de la soupape de commande (6) uniquement pendant le besoin de débit élevé de la soupape de commande (6) du chariot élévateur à fourche.

10. Procédé de réduction de la consommation d'énergie de fonctionnement d'un chariot élévateur à fourche selon la revendication 9, **caractérisé en ce que**, pendant le fonctionnement simultané du dispositif de direction (7) et de la soupape de commande (6) du chariot élévateur à fourche, la première pompe à cylindrée variable (1) alimente en huile en priorité le dispositif de direction (7) du chariot élévateur à fourche puis alimente en huile la soupape de commande (6) du chariot élévateur à fourche.
